# EUROPÄISCHE PATENTSCHRIFT

(11) **EP 4 038 253 B1**
(45) Veröffentlichungstag und Bekanntmachung des Hinweises auf die Patenterteilung: **28.01.2026**
(21) Anmeldenummer: 20764321.4
(22) Anmeldetag: 24.08.2020
(51) Int. Cl.: E05B 81/90, E05B 81/76, E05B 85/16

(54) **KRAFTFAHRZEUG-TÜRGRIFFANORDNUNG**
MOTOR VEHICLE DOOR HANDLE ASSEMBLY
ENSEMBLE FORMANT POIGNÉE DE PORTIÈRE DE VÉHICULE MOTORISÉ

(30) Priorität: 19.12.2019 DE 102019135304
(43) Veröffentlichungstag der Anmeldung: 10.08.2022
(73) Patentinhaber: Huf Hülsbeck & Fürst GmbH & Co. KG, 42551 Velbert (DE)
(72) Erfinder: CHRISTENSEN, Mario, 45470 Mülheim (DE)
(74) Vertreter: Zenz Patentanwälte Partnerschaft mbB
(86) Internationale Anmeldenummer: PCT/EP2020/073599
(87) Internationale Veröffentlichungsnummer: WO 2021/121685

(56) Entgegenhaltungen:
- EP-A2- 1 816 290
- DE-A1- 102014 104 217
- DE-A1- 102018 100 654

## Beschreibung

Die Erfindung richtet sich auf eine Kraftfahrzeug-Türgriffanordnung, aufweisend einen Griffträger, einen an dem Griffträger zwischen einer Grundstellung in einer Betätigungsstellung schwenkbar gelagerten Türgriff, eine mit dem Türgriff bewegungsgekoppelte Umlenkvorrichtung, welche über eine Drehachse an dem Griffträger drehbar gelagert ist, und ein mechanische Widerstandselement, welches den aus seiner Grundstellung herausbewegten Türgriff in seine Grundstellung zurückdrängend ausgebildet ist, wobei in der Grundstellung des Türgriffs das mechanische Widerstandselement den Türgriff mit einer den Türgriff in der Grundstellung haltenden und vorgegebenen Schwellenkraft beaufschlagend ausgebildet ist.

Aus der EP 1 816 290 A2 ist eine Vorrichtung zum Öffnen einer Tür eines Kraftfahrzeugs bekannt. Die Vorrichtung weist eine Schließvorrichtung, einen Handgriff, einen mit dem Handgriff gekoppelten Sensor zum Erfassen eines Ziehens an dem Handgriff durch einen Bediener und eine ein Ausgangssignal des Sensors empfangende Steuereinrichtung auf. Der Handgriff wirkt auf einen Übertragungsmechanismus ein, der einer durch Ziehen am Handgriff hervorgerufenen Bewegung eine Kraft entgegensetzt, die den Handgriff zurückstellt. Der Übertragungsmechanismus ist derart ausgebildet, dass der Bediener eine taktile Rückmeldung darüber erhält, dass er ausreichend stark an dem Türgriff gezogen hat, um ein Öffnen der Tür oder Klappe zu bewirken.

Ferner ist aus der DE 10 2018 100654 A1 eine Kraftfahrzeug-Griffanordnung mit einem Lagerbügel, einem Muldengehäuse mit einem Aufnahmeraum, einem Griffelement, welches an Schwenkarmen angebracht ist, und einem sich in dem Aufnahmeraume erstreckenden Schließzylinder bekannt. Die Schwenkarme sind mit einer Lagerachse drehfest verbunden, welche drehbar an dem Lagerbügel gelagert ist, so dass das Griffelement zwischen einer Grundposition und einer Ausstellposition bewegbar ist. Das Griffelement überdeckt in der Grundposition den Schließzylinder und gibt in der Ausstellposition den Schließzylinder für einen Einschub eines Schlüssels frei, wobei das Griffelement bei einer Betätigung des Griffelements mit einer Ausstellbetätigungskraft in die Ausstellposition bewegbar ist, in welcher das Griffelement den Schließzylinder für einen Einschub eines Schlüssels freigebend angeordnet ist.

Eine Kraftfahrzeug-Türgriffanordnung der vorstehend genannten Art ist zum Beispiel aus der DE 10 2012 103 154 A1 bekannt. Diese Kraftfahrzeug-Türgriffanordnung weist einen schwenkbar an einem Griffträger gelagerten Türgriff auf, welcher mit einer Umlenkvorrichtung bewegungsgekoppelt ist, welche drehbar an dem Griffträger gelagert ist und welche eine Schwenkbewegung des Türgriffs über die Umlenkvorrichtung und einen an der Umlenkvorrichtung angebrachten Bowdenzug auf eine fahrzeugseitige Schließvorrichtung überträgt. Nachdem der Türgriff zur mechanischen Türöffnung aus seiner Grundstellung in die Betätigungsstellung ausgeschwenkt wurde, sorgt eine Rückstellfeder dafür, dass der Türgriff wieder in seine Grundstellung zurückbewegt wird. Zur mechanischen Türöffnung muss ein Benutzer dabei gegen die Kraft der Rückstellfeder den Türgriff bewegen, wobei die Kraft der Rückstellfeder mit Zunahme der Schwenkbewegung zunimmt, so dass die Nutzung für den Benutzer unkomfortabel und mit Anstrengungen verbunden ist. Eine mechanische Türöffnung ist auch bei sogenannten quasi-feststehenden Türgriffen vorgesehen, bei welchen in einem strombetriebenen Normalbetrieb die Handhabe von einem Benutzer lediglich berührt wird, aber nicht ausschwenkt und daher in der Grundstellung verbleibt. Die Berührung oder Annäherung der Hand eines Benutzers wird dabei von einer Sensorik erfasst, durch welche dann eine elektrische Türöffnung ausgelöst wird. Für einen stromlosen Notbetrieb ist eine mechanische Redundanz vorgesehen, bei welcher durch Schwenken des Türgriffs aus der Grundstellung eine mechanische Türöffnung ausgelöst wird, wie sie vorstehend für die DE 10 2012 103 154 A1 beschrieben wurde, so dass auch hier die mechanische Türöffnung für einen Benutzer unkomfortabel ist, da der Benutzer einen hohen und mit Zunahme der Auslenkung des Türgriffs zunehmenden Kraftaufwand leisten muss, um eine mechanische Türöffnung zu bewirken.

Der Erfindung liegt daher die Aufgabe zugrunde eine Lösung zu schaffen, die auf konstruktiv einfache Weise eine Kraftfahrzeug-Türgriffanordnung bereitstellt, die kostengünstig in ihrer Herstellung ist und bei der darüber hinaus für eine mechanische Türöffnung, welche auch bei quasi-feststehenden Türgriffen beispielsweise im Fall eines Systemausfalls (zum Beispiel infolge eines Fahrzeugunfalls) oder eines Stromausfalls (zum Beispiel infolge einer schwachen Batterie) notwendig werden kann, dennoch der Zugang zum Inneren des Kraftfahrzeugs für einen Benutzer auf komfortable Weise möglich ist.

Bei einer Kraftfahrzeug-Türgriffanordnung der einleitend genannten Art wird die Aufgabe erfindungsgemäß dadurch gelöst, dass die Umlenkvorrichtung und das mechanische Widerstandselement ein Hebelsystem ausbilden, welches eine der Bewegung des aus der Grundstellung herausbewegten Türgriffs in Richtung seiner Betätigungsstellung entgegenwirkende und in Richtung der Betätigungsstellung kontinuierlich abnehmende Widerstandskraft aufbringend ausgebildet ist und welches derart ausgebildet ist, dass die für eine Bewegung des aus der Grundstellung herausbewegten Türgriffs in Richtung der Betätigungsstellung von einem Benutzer aufzubringende Betätigungskraft mit zunehmend bewegtem Türgriff abnimmt.

Vorteilhafte und zweckmäßige Ausgestaltungen und Weiterbildungen der Erfindung ergeben sich aus den Unteransprüchen.

Durch die Erfindung wird eine Kraftfahrzeug-Türgriffanordnung zur Verfügung gestellt, welche sich durch eine einfache und kostengünstige Konstruktion auszeichnet. Dadurch, dass die Umlenkvorrichtung und das mechanische Widerstandselement ein Hebelsystem ausbilden, welches eine der Bewegung des Türgriffs in Richtung seiner Betätigungsstellung entgegenwirkende und in Richtung der Betätigungsstellung kontinuierlich abnehmende Widerstandskraft aufbringend ausgebildet ist, ist eine sehr komfortable und einfache Nutzung der Kraftfahrzeug-Türgriffanordnung für den Benutzer für eine mechanische Türöffnung möglich. Das Hebelsystem ist somit derart ausgebildet, dass die Kraft, welcher der Ausschwenkbewegung des Türgriffs entgegenwirkt, reduziert wird, so dass sich der zur Betätigung aufzubringende Kraftaufwand für eine mechanische Türöffnung für einen Benutzer verringert.

In Ausgestaltung der Erfindung ist vorgesehen, dass die Widerstandskraft kleiner als die vorgegebene Schwellenkraft ist. Auf diese Weise ist für einen Benutzer haptisch eine Art Anschlag spürbar. Solange die vom Benutzer ausgeübte Kraft auf den Türgriff unterhalb der vorgegebenen Schwellenkraft liegt, ist der Türgriff in seiner Grundstellung unbewegt angeordnet. Erst wenn der Benutzer eine Kraft aufwendet, welche größer als die Schwellenkraft ist, lässt sich der Türgriff verschwenken, um zum Beispiel eine mechanische Türöffnung im Fall eines stromlosen Kraftfahrzeugs zu realisieren.

Besonders günstig im Hinblick auf den benötigten Bauraum ist es, wenn in Ausgestaltung der Erfindung das Hebelsystem mit in Abhängigkeit der Stellung des Türgriffs längenveränderlichen Hebeln ausgebildet ist. Auf diese Weise kann der Bauraum sehr effizient genutzt werden.

Hinsichtlich einer einfachen und kompakten Konstruktion einer Kraftfahrzeug-Türgriffanordnung sieht die Erfindung in weiterer Ausgestaltung vor, dass das Hebelsystem einen Betätigungshebel, welcher an der Umlenkvorrichtung angeformt ist und sich radial von der Drehachse aus erstreckt, und einen Widerstandshebel, welcher an dem mechanischen Widerstandselement ausgebildet ist, aufweist, wobei das mechanische Widerstandselement über eine Achse drehbar an dem Griffträger gelagert ist, und wobei der Betätigungshebel und der Widerstandshebel relativ zueinander bewegbar sind.

Für eine in der Herstellung günstige Kraftfahrzeug-Türgriffanordnung ist dann in weiterer Ausgestaltung der Erfindung vorgesehen, dass das mechanische Widerstandselement nach Art einer Drehfeder mit einem ersten Federschenkel und einem zweiten Federschenkel ausgebildet ist, wobei der Widerstandshebel der erste Federschenkel ist, und wobei sich der zweite Federschenkel an dem Griffträger abstützt.

Ein in seinen Hebelarmlängen veränderliches Hebelsystem ist in Ausgestaltung der Erfindung dadurch realisierbar, dass der Betätigungshebel an einer Seitenfläche des Widerstandshebels anliegt.

Bezüglich einer veränderlichen Hebelarmlänge sieht die Erfindung in weiterer Ausgestaltung vor, dass bei einer Bewegung des Türgriffs in Richtung der Betätigungsstellung der Betätigungshebel entlang der Seitenfläche des Widerstandshebels in Richtung des freien Endes des Widerstandshebels bewegend ausgebildet ist.

Für eine für einen Benutzer komfortable Bedienung der Kraftfahrzeug-Türgriffanordnung ist in Ausgestaltung der Erfindung vorgesehen, dass der Türgriff über die Betätigungsstellung hinaus in eine Endstellung bewegbar ist, in welcher ein freies Ende des Betätigungshebels an dem freien Ende des Widerstandshebels anliegt. Eine mechanische Türöffnung erfolgt somit bereits vor dem Erreichen der Endstellung.

Für eine veränderliche Hebelarmlänge ist in Ausgestaltung der Erfindung ferner vorgesehen, dass in der Grundstellung des Türgriffs das freie Ende des Betätigungshebels in einem geringeren Abstand zu der Achse angeordnet ist als in der Betätigungsstellung des Türgriffs.

Für eine optimierte Nutzung des Bauraums ist es in weiterer Ausgestaltung der Erfindung von Vorteil, wenn der Betätigungshebel zumindest in der Grundstellung des Türgriffs sich zwischen dem Widerstandshebel und dem Türgriff erstreckend angeordnet ist.

Dementsprechend ist es für eine veränderliche Hebelarmlänge und optimale Bauraumnutzung ferner besonders vorteilhaft, wenn in Ausgestaltung der Erfindung die Achse und die Drehachse an dem Griffträger beabstandet zueinander angeordnet sind.

Die erfindungsgemäße Kraftfahrzeug-Türgriffanordnung weist einen quasi-feststehenden Türgriff auf, welcher bei einem rein elektrischen Türöffnungsvorgang unbewegt in seiner Grundstellung verbleibt. Der Türöffnungswunsch des Benutzers wird dabei elektronisch erfasst, wozu in Ausgestaltung der Erfindung vorgesehen ist, dass der Türgriff eine Sensorelektronik zur Detektion einer durch einen Benutzer bewirkte Betätigung des Türgriffs aufweist, wobei die Sensorelektronik bei Detektion einer Betätigung des Türgriffs mit einer Betätigungskraft, die kleiner als die vorgegebene Schwellenkraft ist, ein elektrisches Türöffnen initiierend ausgebildet ist und der Türgriff in seiner Grundstellung verbleibend angeordnet ist. Am oder im Türgriff können Schalter oder kapazitive Sensoren verwendet werden. Auch die Verwendung von induktiven Sensoren ist möglich. Im Sinne der Erfindung ist unter der verwendeten Bezeichnung "Sensorelektronik" sowohl ein Schalter, eine Taste, ein kapazitiver Sensor oder ein induktiver Sensor zu verstehen, welche zur Detektion einer durch einen Benutzer bewirkten Betätigung des Türgriffs dienen.

Schließlich sieht die Erfindung für den quasi-feststehenden Türgriff der erfindungsgemäßen Kraftfahrzeug-Türgriffanordnung in Ausgestaltung vor, dass die Umlenkvorrichtung spätestens bei Erreichen der Betätigungsstellung des Türgriffs eine mechanische Türöffnung ermöglichend ausgebildet ist. Bei Erreichen der Betätigungsstellung ist die Umlenkvorrichtung derart um ihre Drehachse verschwenkt angeordnet, dass durch einen die Umlenkvorrichtung und die fahrzeugseitige Schließvorrichtung verbindenden Bowdenzug eine mechanische Türöffnung realisiert ist.

Es versteht sich, dass die vorstehend genannten und nachstehenden noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der ein beispielhaftes und bevorzugtes Ausführungsbeispiel der Erfindung dargestellt ist.

In der Zeichnung zeigt:
Figur 1 eine Seitenansicht eines Kraftfahrzeugs mit mehreren erfindungsgemäßen Kraftfahrzeug-Türgriffanordnungen,
Figur 2 eine Tür des Kraftfahrzeugs mit einer Kraftfahrzeug-Türgriffanordnung und einemelektronischen Schließsystem,
Figur 3 eine perspektivische Rückansicht auf eine Tür, an welcher eine erfindungsgemäße Kraftfahrzeug-Türgriffanordnung angebracht ist,
Figur 4 eine perspektivische Ansicht auf die Kraftfahrzeug-Türgriffanordnung aus Figur 3,
Figur 5 eine perspektivische Einzelteildarstellung der in Figur 4 gezeigten Kraftfahrzeug-Türgriffanordnung,
Figur 6 eine perspektivische Schnittansicht der Kraftfahrzeug-Türgriffanordnung, bei welcher der Türgriff in einer Grundstellung angeordnet ist,
Figur 7 eine perspektivische Schnittansicht der in Figur 4 gezeigten Kraftfahrzeug-Türgriffanordnung, bei welcher der Türgriff in einer Betätigungsstellung angeordnet ist,
Figur 8 eine Schnittansicht der erfindungsgemäßen Kraftfahrzeug-Türgriffanordnung, bei welcher der Türgriff in der Grundstellung angeordnet ist,
Figur 9 eine weitere Schnittansicht der erfindungsgemäßen Kraftfahrzeug-Türgriffanordnung, bei welcher der Türgriff in der Betätigungsstellung angeordnet ist, und
Figur 10 eine weitere Schnittansicht der erfindungsgemäßen Kraftfahrzeug-Türgriffanordnung, bei welcher der Türgriff in einer Endstellung angeordnet ist.

Elemente und Bauteile mit gleicher Funktion und Wirkungsweise sind in den Figuren für alle Ausführungsformen mit denselben Bezugszeichen bezeichnet.

In Figur 1 ist ein Kraftfahrzeug 1 in Form eines PKWs exemplarisch dargestellt, welches in dem Beispiel über vier Türen 2 (zwei davon sind aus Figur 1 ersichtlich) verfügt, die über eine Kraftfahrzeug-Türgriffanordnung 3 und insbesondere mit Hilfe eines Türgriffs 4 geöffnet werden können. Mit Bezug auf die Figuren 1 und 2 werden die Türen 2 über jeweilige Türschlösser 5 verschlossen und können von außen über eine jeweilige Betätigung des Türgriffs 4 geöffnet werden. Der Türgriff 4 weist ein hintergreifbares Griffteil auf, dass zum Öffnen der Tür 2 bzw. des Türschlosses 5 betätigt werden kann, wobei die Betätigung in dem dargestellten Ausführungsbeispiel der Figuren 1 bis 10 eine auf den Türgriff 4 ausgeübte Ziehkraft eines Benutzers ist, Dabei kann die Betätigung von einer in dem Türgriff 4 eingebauten Sensorelektronik 6 detektiert werden. Zum elektrischen Türöffnen wird dann im normalen Betrieb ein elektromechanisches Schließsystem 7 aktiviert, mit dessen Hilfe das Türschloss 5 geöffnet oder auch geschlossen werden kann. Entweder detektiert die Sensorelektronik 6 eine auf das Griffteil des Türgriffs 4 ausgebübte und gering bemessene Kraft von beispielsweise 10N oder aber die alleinige Annäherung der Hand eines berechtigten Benutzers, woraufhin das Türschloss 5 geöffnet wird. In beiden Fällen verbleibt in dem normalen Betrieb der Türgriff 4 unausgelenkt an der Tür 2, so dass für den Benutzer der Eindruck erweckt wird, als würde es sich um einen feststehenden Türgriff 4 handeln, welcher im Fall der Aufbringung einer Ziehkraft trotzdem feststehend in seiner Position verbleibt. Für die Sensorelektronik 6 sind aus dem Stand der Technik verschiedenste Lösungen bekannt, die auch bei der erfindungsgemäßen Kraftfahrzeug-Türgriffanordnung 3 zum Einsatz kommen können. So können beispielsweise an oder in dem Türgriff 4 ein Schalter oder Taster sowie ein kapazitiver oder induktiver Sensor verwendet werden. Da es sich hierbei um bekannte Maßnahmen handelt, wird auf eine detaillierte Beschreibung der Sensorelektronik 6 verzichtet. In einem stromlosen Notbetrieb, wenn beispielsweise die Fahrzeugbatterie keine Energie mehr liefert, besteht die Möglichkeit einer mechanischen Türöffnung, indem der Benutzer mit einer eine Normalbetätigungskraft übersteigenden Kraft an dem Türgriff 4 zieht, wodurch dieser dann tatsächlich ausgeschwenkt wird und das Öffnen der Tür 4 über eine entsprechende Mechanik erfolgt. Daher spricht man bei einer solchen Kraftfahrzeug-Türgriffanordnung 3 auch von einem quasi-feststehenden Türgriff **4.** Die Erfindung kann sowohl auf Türgriffe 4 mit Sensorelektronik 6 als auch auf Türgriffe 4 ohne Sensorelektronik **6,** also rein mechanische Öffnungssysteme, angewandt werden.

Bezugnehmend auf die Figuren 3 bis 5 wird nachstehend die erfindungsgemäße Kraftfahrzeug-Türgriffanordnung 3 beschrieben. Die Kraftfahrzeug-Türgriffanordnung 3 weist einen Griffträger 8 auf, der innenseitig an der Tür 2 angebracht ist. Ferner weist die Kraftfahrzeug-Türgriffanordnung 3 den an dem Griffträger 8 schwenkbar gelagerten Türgriff **4,** eine mit dem Türgriff 4 bewegungsgekoppelte Umlenkvorrichtung 9 und ein mechanisches Widerstandselement 10 auf. Der Türgriff 4 weist ein erstes Längsende 11 und ein zweites Längsende 12 auf, wobei der Türgriff 4 mit seinem ersten Längsende 11 schwenkbar an dem Griffträger 8 gelagert ist, so dass der Türgriff 4 zwischen einer Grundstellung und einer Betätigungsstellung an dem Griffträger 8 bewegbar ist. An dem zweiten Längsende 12 des Türgriffs 4 ragt ein Griffhaken 14 ab, welcher mit der Umlenkvorrichtung 9 bewegungsgekoppelt ist, so dass eine Schwenkbewegung des Türgriffs 4 auf die Umlenkvorrichtung 9 übertragen wird. Die Umlenkvorrichtung 9 wiederum ist über einen in den Figuren nicht dargestellten Bowdenzug mit dem Türschloss 5 der Tür 2 verbunden, so dass eine mechanische Türöffnung erfolgen kann, wenn der Türgriff 4 von einem Benutzer entsprechend ausgeschwenkt wird. Die Umlenkvorrichtung 9 ist dabei über eine Drehachse 15 an dem Griffträger 8 drehbar gelagert. Ferner ist das mechanische Widerstandselement 10 den aus seiner Grundstellung herausbewegten Türgriff 4 in seine Grundstellung zurückdrängend ausgebildet, so dass das mechanische Widerstandselement 10 unter anderem der Rückstellung des ausgeschwenkten Türgriffs 4 dient.

Bei der erfindungsgemäßen Kraftfahrzeug-Türgriffanordnung 3 ist ein Ausschwenken des Türgriffs 4 für eine mechanische Türöffnung, wie beispielsweise im Fall eines stromlosen Notbetriebs, vorgesehen, wohingegen in einem strombetriebenen Normalbetrieb eine elektrische Türöffnung ohne Ausschwenken des Türgriffs 4 erfolgen kann, wobei dann der Türgriff 4 in dem strombetriebenen Normalbetrieb in seiner Grundstellung verbleibend angeordnet ist und einen quasi-feststehenden Türgriff 4 darstellt. Zu diesem Zweck ist das mechanische Widerstandselement 10 den Türgriff 4 mit einer den Türgriff 4 in der Grundstellung haltenden und vorgegebenen Schwellenkraft 16 beaufschlagend ausgebildet. Die Schwellenkraft 16 kann beispielsweise 150 Newton betragen, so dass der Türgriff 4 bei einer manuellen Betätigung des Türgriffs 4 mit einer geringen Betätigungskraft durch einen Benutzer in seiner Grundstellung verbleibt, wodurch der Benutzer bei einer elektrischen Türöffnung das Gefühl hat, dass es sich um einen feststehenden Türgriff 4 handelt. Das mechanische Widerstandselement 10 ist dabei über eine Achse 17 drehbar an dem Griffträger 8 gelagert. Wie ferner zum Beispiel aus Figur 5 zu erkennen ist, ist an der Umlenkvorrichtung 9 ein Betätigungshebel 18 angeformt. Der Betätigungshebel 18 erstreckt sich radial von der Drehachse 15 aus und verläuft geradlinig. Ferner ist an dem Widerstandselement 10 ein Widerstandshebel 19 ausgebildet. Der Widerstandshebel 19 ist geradlinig ausgebildet und erstreckt sich im Wesentlichen radial von der Achse 17 aus.

Charakteristisch für die Erfindung ist es, dass die Umlenkvorrichtung 9 und das mechanische Widerstandselement 10 ein Hebelsystem 20 ausbilden, welches eine der Bewegung des Türgriffs 4 in Richtung seiner Betätigungsstellung entgegenwirkende und in Richtung der Betätigungsstellung kontinuierlich abnehmende Widerstandskraft 21 aufbringend ausgebildet ist. Das Hebelsystem 20 umfasst dabei unter anderem den Betätigungshebel 18 und den Widerstandshebel 19. In den Figuren 6 und 7 ist in jeweiligen Perspektivansichten, in denen der Griffträger 8 zum Teil geschnitten dargestellt ist, das Zusammenwirken des Betätigungshebels 18 und des Widerstandshebels 19 dargestellt, wobei in der Figur 6 der Türgriff 4 in seiner Grundstellung angeordnet ist, wohingegen in der Figur 7 der Türgriff 4 in seiner Betätigungsstellung angeordnet ist. Dabei ist der Türgriff 4 aus Gründen der Übersichtlichkeit in den Figuren 6 und 7 nicht dargestellt. Wie aber aus den beiden Figuren 6 und 7 hervorgeht, wird bei einer manuellen Betätigung des Türgriffs 4 dieser verschwenkt, wodurch sich die Umlenkvorrichtung 9 um ihre Drehachse dreht. Dadurch dreht sich auch der Betätigungshebel 18 und drückt gegen den Widerstandshebel 19. Es ist ersichtlich, dass die Ausschwenkbewegung des Türgriffs 4 nur dann erfolgen kann, wenn die Widerstandskraft 21 des mechanischen Widerstandselements 10 überwunden wird. Dadurch, dass die Umlenkvorrichtung 9 an der Drehachse 15 drehbar gelagert ist und dass das mechanische Widerstandselement 10 drehbar an der Achse 17 gelagert ist, sind der Betätigungshebel 18 und der Widerstandshebel 19 relativ zueinander bewegbar.

Nachstehend wird die Betriebsweise der erfindungsgemäßen Kraftfahrzeug-Türgriffanordnung 3 anhand der Figuren 8, 9 und 10 beschrieben, wobei in Figur 8 der Türgriff 4 in seiner Grundstellung angeordnet ist, wohingegen in der Figur 9 der Türgriff 4 in seiner Betätigungsstellung zum mechanischen Türöffnen angeordnet ist. Die Figur 9 zeigt eine Endstellung des Türgriffs 4, bei welcher der Türgriff 4 über die Betätigungsstellung hinaus verschwenkt angeordnet ist.

In Figur 8 ist der Türgriff 4 in seiner Grundstellung angeordnet. Hierbei kann es sich entweder um einen Fall, bei welchem der Türgriff 4 unbetätigt ist, oder um einen Fall, bei welchem eine elektrische Türöffnung erfolgt, handeln. Im Fall der elektrischen Türöffnung detektiert die Sensorelektronik 6 (siehe Figur 2) eine durch einen Benutzer bewirkte Betätigung des Türgriffs **4.** Dabei ist die Sensorelektronik 6 bei Detektion einer Betätigung des Türgriffs 4 mit einer Betätigungskraft 22 (siehe Figur 8), die kleiner als die vorgegebene Schwellenkraft 16 ist, ein elektrisches Türöffnen initiierend ausgebildet, wobei der Türgriff 4 in seiner Grundstellung verbleibend angeordnet ist. Das mechanische Widerstandselement 10 ist in der gezeigten Ausführungsform nach Art einer Drehfeder mit einem ersten Federschenkel 23 und einem zweiten Federschenkel 24 ausgebildet, wobei der Widerstandshebel 19 der erste Federschenkel 23 ist. Der zweite Federschenkel 24 stützt sich an dem Griffträger 8 ab. Alternativ zu einem zweiten Federschenkel 24 kann eine Abstützung auch über zwei entsprechende Federschenkel 24 erfolgen, wie es in Figur 5 beispielhaft gezeigt ist. Zurückkehrend zu der Figur 8 ist zu erkennen, dass der Betätigungshebel 18 zumindest in der Grundstellung des Türgriffs 4 sich zwischen dem Widerstandshebel 19 und dem Türgriff 4 erstreckend angeordnet ist, wobei der Widerstandshebel 19 gegen den Betätigungshebel 18 drückt.

In der Figur 9 ist der Türgriff 4 nun für eine mechanische Türöffnung in seiner Betätigungsstellung angeordnet und entsprechend verschwenkt. Es handelt sich also um einen Fall, bei welchem ein stromloser Notbetrieb vorliegt oder zumindest absichtlich ein mechanisches Öffnen gewünscht ist. In diesem Fall muss der Benutzer eine Kraft zur Überwindung der Schwellenkraft 16 aufbringen, um den Türgriff 4 aus der in Figur 8 gezeigten Grundstellung in die in Figur 9 gezeigte Betätigungsstellung bewegen zu können. Sobald der Türgriff 4 aus der Grundstellung herausbewegt angeordnet ist, muss der Benutzer dann eine geringere Kraft als die Schwellenkraft 16 zur Bewegung des Türgriffs 4 in Richtung der Betätigungsstellung aufbringen, weil die Widerstandskraft 21, die bei aus der Grundstellung herausbewegtem Türgriff 4 von dem mechanischen Widerstandselement 10 erzeugt wird, kleiner als die vorgegebene Schwellenkraft 16 ist, wie in Figur 9 gezeigt ist. Die abnehmende Widerstandskraft 21 des mechanischen Widerstandselements 10 bei aus der Grundstellung herausbewegtem Türgriff 4 ist dadurch realisiert, dass das Hebelsystem 20 mit in Abhängigkeit der Stellung des Türgriffs 4 längenveränderlichen Hebeln 18, 19 ausgebildet ist, wie der Vergleich der Figuren 8 und 9 zeigt. In der Grundstellung des Türgriffs 4 wirkt für den Betätigungshebel 18 eine Hebelarmlänge L1 und für den Widerstandshebel 19 eine Hebelarmlänge L2, wobei die Hebelarmlänge L1 des Betätigungshebels 18 größer ist als die Hebelarmlänge L2 des Widerstandshebels 19. Die Hebelarmlängen ändern sich, wenn der Benutzer die Schwellenkraft 16 überwindet und den Türgriff 4 aus der Grundstellung herausbewegt. In der in Figur 9 gezeigten Betätigungsstellung des Türgriffs 4 wirkt für den Betätigungshebel 18 eine Hebelarmlänge L3 und für den Widerstandshebel 19 eine Hebelarmlänge L4, wobei die Hebelarmlänge L4 des Widerstandshebels 19 nun größer ist als die Hebelarmlänge L3 des Betätigungshebels 18. Insbesondere verringert sich die Hebelarmlänge L1, L3 des Betätigungshebels 18 um wenigstens 25%, wenn der Türgriff 4 in Richtung seiner Betätigungsstellung bewegt wird, wohingegen bei dieser Bewegung des Türgriffs 4 die Hebelarmlänge L2, L4 des Widerstandshebels 19 um wenigstens 30% zunimmt. Dementsprechend ist das Hebelsystem 20 die Hebelarmlängen des Betätigungshebels 18 und des Widerstandshebels 19 unterschiedliche verändernd ausgebildet, so dass keine für beide Hebel 18 und 19 identische Änderung der jeweiligen Hebelarmlänge erfolgt. Die eigentliche Länge des Betätigungshebels 18 und des Widerstandshebels 19 ändern sich selbstverständlich nicht. Wenn von einer Änderung der Hebelarmlänge die Rede ist, so ist damit die Änderung einer wirksamen Hebelarmlänge gemeint, wie es aus dem Vergleich der Figuren 8 und 9 hervorgeht, wobei für die wirksamen Hebelarmlängen der Punkt ausschlaggebend ist, an welchem das freie Ende 27 des Betätigungshebels 18 auf der Seitenfläche 26 des Widerstandshebels 19 anliegt. Aufgrund der sich in Abhängigkeit der Stellung des Türgriffs 4 verändernden Hebelarmlängen des Betätigungshebels 18 und des Widerstandshebels 19 nimmt die Widerstandskraft kontinuierlich in Richtung der Betätigungsstellung des Türgriffs 4 ab. Die sich ändernden Hebelarmlängen werden erfindungsgemäß dadurch realisiert, weil der Betätigungshebel 18 und der Widerstandshebel 19 nicht fest miteinander verbunden sind, sondern weil der Betätigungshebel 18 an der Seitenfläche 26 des Widerstandshebels 19 anliegt. Dabei ist der Betätigungshebel 18 mit seinem freien Ende 27 entlang der Seitenfläche 26 bewegbar, wie aus dem Vergleich der Figuren 8 und 9 ersichtlich ist. Genauer gesagt ist bei einer Bewegung des Türgriffs 4 in Richtung der Betätigungsstellung der Betätigungshebel 18 entlang der Seitenfläche 26 des Widerstandshebels 19 in Richtung des freien Endes 28 des Widerstandshebels 19 bewegend ausgebildet. Während in der Grundstellung des Türgriffs 4 der Betätigungshebel 18 und der Widerstandshebel 19 zumindest abschnittweise übereinanderliegend angeordnet sind und sich im Wesentlichen parallel zueinander erstrecken, sind in der Betätigungsstellung des Türgriffs 4 der Betätigungshebel 18 und der Widerstandshebel 19 ein V ausbildend zueinander angeordnet, wobei das freie Ende 27 des Betätigungshebels 18 dauerhaft an der Seitenfläche 26 des Widerstandshebels 19 anliegt. Dabei ist in der Grundstellung des Türgriffs 4 das freie Ende 27 des Betätigungshebels 18 in einem geringeren Abstand zu der Achse 17 angeordnet als in der Betätigungsstellung des Türgriffs 4, wobei die Achse 17 und die Drehachse 15 an dem Griffträger 8 beabstandet zueinander angeordnet sind. Zu beachten ist, dass die Umlenkvorrichtung 9 spätestens bei Erreichen der Betätigungsstellung des Türgriffs 4 eine mechanische Türöffnung ermöglichend ausgebildet ist.

In der Figur 10 ist eine Stellung des Türgriffs 4 gezeigt, in welcher der Türgriff 4 über die Betätigungsstellung hinaus in eine Endstellung bewegt angeordnet ist. In der Endstellung liegt das freie Ende 27 des Betätigungshebels 18 an dem freien Ende 28 des Widerstandshebels 19 an. Der Türgriff 4 ist dabei über die Endstellung hinausgehend nicht bewegbar, wobei die Endstellung lediglich dazu dient, ein über die Betätigungsstellung hinausgehendes Ausschwenken des Türgriffs 4 abzufangen, da die von einem Benutzer aufzubringende Betätigungskraft 29 mit zunehmend aus der Grundstellung herausbewegtem Türgriff 4 abnimmt. Denn die für eine Bewegung des aus der Grundstellung herausbewegten Türgriffs 4 in Richtung der Betätigungsstellung von einem Benutzer aufzubringende Betätigungskraft 29 nimmt mit zunehmend bewegtem Türgriff 4 ab.

Zusammenfassend ist eine Kraftfahrzeug-Türgriffanordnung 3 beschrieben worden. Die Kraftfahrzeug-Türgriffanordnung 3 umfasst einen an dem Griffträger 8 aus einer Grundstellung in eine Betätigungsstellung schwenkbar gelagerten Türgriff 4, eine mit dem Türgriff 4 bewegungsgekoppelte Umlenkvorrichtung 9, welche über eine Drehachse 15 an dem Griffträger 8 drehbar gelagert ist, und ein mechanisches Widerstandselement 10, welches den aus seiner Grundstellung herausbewegten Türgriff 4 in seine Grundstellung zurückdrängend ausgebildet ist. In der Grundstellung des Türgriffs 4 ist das mechanische Widerstandselement 10 den Türgriff 4 mit einer den Türgriff 4 in der Grundstellung haltenden und vorgegebenen Schwellenkraft 16 beaufschlagend ausgebildet. Ferner bildet die Umlenkvorrichtung 9 und das mechanische Widerstandselement 10 ein Hebelsystem 20 aus, welches eine der Bewegung des Türgriffs 4 in Richtung seiner Betätigungsstellung entgegenwirkende und in Richtung der Betätigungsstellung kontinuierlich abnehmende Widerstandskraft 21 aufbringend ausgebildet ist. Somit weist die erfindungsgemäße Kraftfahrzeug-Türgriffanordnung 3 einen Türgriff 4 auf, bei welchem die notwendige Griffbetätigungskraft 29 mit zunehmendem Griffweg bzw. mit zunehmender Verschwenkung des Türgriffs 4 infolge einer ständigen Änderung der Hebellängen L1, L2, L3, L4 sinkt. Dabei unterscheidet sich die Achslage des Betätigungshebels 18 von der Achslage des Widerstandshebels 19. Erfindungsgemäß ist eine hohe Anfangskraft notwendig, die als Kraftschwelle/Schwellenkraft 16 bezeichnet werden kann und auf den Benutzer wie ein Anschlag wirkt, wobei die Kraft zur mechanischen Türöffnung geringer als die Schwellenraft 16 ist.

Die beschriebene Erfindung ist selbstverständlich nicht auf die beschriebene und dargestellte Ausführungsform beschränkt. Es ist ersichtlich, dass an der in der Zeichnung dargestellten Ausführungsform zahlreiche, dem Fachmann entsprechend der beabsichtigten Anwendung naheliegende Abänderungen vorgenommen werden können, ohne dass dadurch der Bereich der Erfindung verlassen wird.

## Patentansprüche

1. Kraftfahrzeug-Türgriffanordnung (3), aufweisend einen Griffträger (8), einen an dem Griffträger (8) zwischen einer Grundstellung in einer Betätigungsstellung schwenkbar gelagerten Türgriff (4), eine mit dem Türgriff (4) bewegungsgekoppelte Umlenkvorrichtung (9), welche über eine Drehachse (15) an dem Griffträger (8) drehbar gelagert ist, und ein mechanisches Widerstandselement (10), welches den aus seiner Grundstellung herausbewegten Türgriff (4) in seine Grundstellung zurückdrängend ausgebildet ist, wobei in der Grundstellung des Türgriffs (4) das mechanische Widerstandselement (10) den Türgriff (4) mit einer den Türgriff (4) in der Grundstellung haltenden und vorgegebenen Schwellenkraft (16) beaufschlagend ausgebildet ist,
**dadurch gekennzeichnet, dass**
die Umlenkvorrichtung (9) und das mechanische Widerstandselement (10) ein Hebelsystem (20) ausbilden, welches eine der Bewegung des aus der Grundstellung herausbewegten Türgriffs (4) in Richtung seiner Betätigungsstellung entgegenwirkende und in Richtung der Betätigungsstellung kontinuierlich abnehmende Widerstandskraft (21) aufbringend ausgebildet ist und welches derart ausgebildet ist, dass die für eine Bewegung des aus der Grundstellung herausbewegten Türgriffs (4) in Richtung der Betätigungsstellung von einem Benutzer aufzubringende Betätigungskraft (29) mit zunehmend bewegtem Türgriff (4) abnimmt.

2. Kraftfahrzeug-Türgriffanordnung (3) nach Anspruch 1, **dadurch gekennzeichnet, dass** die Widerstandskraft (21) kleiner als die vorgegebene Schwellenkraft (16) ist.

3. Kraftfahrzeug-Türgriffanordnung (3) nach Anspruch 1 oder 2, **dadurch gekennzeichnet, dass** das Hebelsystem (20) mit in Abhängigkeit der Stellung des Türgriffs (4) längenveränderlichen Hebeln (18, 19) ausgebildet ist.

4. Kraftfahrzeug-Türgriffanordnung (3) nach einem der vorhergehenden Ansprüche, **dadurch gekennzeichnet, dass** das Hebelsystem (20) einen Betätigungshebel (18), welcher an der Umlenkvorrichtung (9) angeformt ist und sich radial von der Drehachse (15) aus erstreckt, und einen Widerstandshebel (19), welcher an dem mechanischen Widerstandselement (10) ausgebildet ist, aufweist, wobei das mechanische Widerstandselement (10) über eine Achse (17) drehbar an dem Griffträger (8) gelagert ist, und wobei der Betätigungshebel (18) und der Widerstandshebel (19) relativ zueinander bewegbar sind.

5. Kraftfahrzeug-Türgriffanordnung (3) nach Anspruch 4, **dadurch gekennzeichnet, dass** das mechanische Widerstandselement (10) nach Art einer Drehfeder mit einem ersten Federschenkel (23) und einem zweiten Federschenkel (24) ausgebildet ist, wobei der Widerstandshebel (19) der erste Federschenkel (23) ist, und wobei sich der zweite Federschenkel (24) an dem Griffträger (8) abstützt.

6. Kraftfahrzeug-Türgriffanordnung (3) nach Anspruch 4 oder 5, **dadurch gekennzeichnet, dass** der Betätigungshebel (18) an einer Seitenfläche (26) des Widerstandshebels (19) anliegt.

7. Kraftfahrzeug-Türgriffanordnung (3) nach Anspruch 6, **dadurch gekennzeichnet, dass** bei einer Bewegung des Türgriffs (4) in Richtung der Betätigungsstellung der Betätigungshebel (18) entlang der Seitenfläche (26) des Widerstandshebels (19) in Richtung des freien Endes (28) des Widerstandshebels (19) bewegend ausgebildet ist.

8. Kraftfahrzeug-Türgriffanordnung (3) nach Anspruch 7, **dadurch gekennzeichnet, dass** der Türgriff (4) über die Betätigungsstellung hinaus in eine Endstellung bewegbar ist, in welcher ein freies Ende (27) des Betätigungshebels (18) an dem freien Ende (28) des Widerstandshebels (19) anliegt.

9. Kraftfahrzeug-Türgriffanordnung (3) nach einem der Ansprüche 4 bis 8, **dadurch gekennzeichnet, dass** in der Grundstellung des Türgriffs (4) das freie Ende (27) des Betätigungshebels (18) in einem geringeren Abstand zu der Achse (17) angeordnet ist als in der Betätigungsstellung des Türgriffs (4).

10. Kraftfahrzeug-Türgriffanordnung (3) nach einem der Ansprüche 4 bis 9, **dadurch gekennzeichnet, dass** der Betätigungshebel (18) zumindest in der Grundstellung des Türgriffs (4) sich zwischen dem Widerstandshebel (19) und dem Türgriff (4) erstreckend angeordnet ist.

11. Kraftfahrzeug-Türgriffanordnung (3) nach einem der Ansprüche 4 bis 10, **dadurch gekennzeichnet, dass** die Achse (17) und die Drehachse (15) an dem Griffträger (8) beabstandet zueinander angeordnet sind.

12. Kraftfahrzeug-Türgriffanordnung (3) nach einem der vorhergehenden Ansprüche, **dadurch gekennzeichnet, dass** der Türgriff (4) eine Sensorelektronik (6) zur Detektion einer durch einen Benutzer bewirkte Betätigung des Türgriffs (4) aufweist, wobei die Sensorelektronik (6) bei Detektion einer Betätigung des Türgriffs (4) mit einer Betätigungskraft (22), die kleiner als die vorgegebene Schwellenkraft (16) ist, ein elektrisches Türöffnen initiierend ausgebildet ist und der Türgriff (4) in seiner Grundstellung verbleibend angeordnet ist.

13. Kraftfahrzeug-Türgriffanordnung (3) nach einem der vorhergehenden Ansprüche, **dadurch gekennzeichnet, dass** die Umlenkvorrichtung (9) spätestens bei Erreichen der Betätigungsstellung des Türgriffs (4) eine mechanische Türöffnung ermöglichend ausgebildet ist.

## Claims

1. Motor vehicle door handle assembly (3), comprising a handle carrier (8), a door handle (4) which is pivotably mounted on the handle carrier (8) between a basic position and an actuation position, a deflection device (9) which is movement-coupled to the door handle (4) and is rotatably mounted on the handle carrier (8) about a rotational axis (15), and a mechanical resistance element (10) which is configured to urge the door handle (4), when moved out of its basic position, back toward its basic position, wherein in the basic position of the door handle (4) the mechanical resistance element (10) is configured to act on the door handle (4) with a predefined threshold force (16) holding the door handle (4) in the basic position,
**characterized in that**
the deflection device (9) and the mechanical resistance element (10) form a lever system (20) which is configured to apply a resistance force (21) that counteracts movement of the door handle (4) from the basic position toward the actuation position and that continuously decreases toward the actuation position, and which is configured such that the actuating force (29) that must be applied by a user to move the door handle (4) from the basic position toward the actuation position decreases as the door handle (4) moves.

2. Motor vehicle door handle assembly (3) according to claim 1, **characterized in that** the resistance force (21) is smaller than the predefined threshold force (16).

3. Motor vehicle door handle assembly (3) according to claim 1 or 2, **characterized in that** the lever system (20) is formed with levers (18, 19) whose lengths vary depending on the position of the door handle (4).

4. Motor vehicle door handle assembly (3) according to one of the preceding claims, **characterized in that** the lever system (20) comprises an actuating lever (18) which is integrally formed on the deflection device (9) and extends radially from the rotational axis (15), and a resistance lever (19) which is formed on the mechanical resistance element (10), wherein the mechanical resistance element (10) is rotatably mounted on the handle carrier (8) about an axis (17), and wherein the actuating lever (18) and the resistance lever (19) are movable relative to one another.

5. Motor vehicle door handle assembly (3) according to claim 4, **characterized in that** the mechanical resistance element (10) is configured in the manner of a torsion spring having a first spring leg (23) and a second spring leg (24), wherein the resistance lever (19) is the first spring leg (23), and wherein the second spring leg (24) is supported against the handle carrier (8).

6. Motor vehicle door handle assembly (3) according to claim 4 or 5, **characterized in that** the actuating lever (18) rests against a side surface (26) of the resistance lever (19).

7. Motor vehicle door handle assembly (3) according to claim 6, **characterized in that**, when the door handle (4) moves toward the actuation position, the actuating lever (18) is configured to move along the side surface (26) of the resistance lever (19) toward the free end (28) of the resistance lever (19).

8. Motor vehicle door handle assembly (3) according to claim 7, **characterized in that** the door handle (4) is movable beyond the actuation position into an end position in which a free end (27) of the actuating lever (18) rests against the free end (28) of the resistance lever (19).

9. Motor vehicle door handle assembly (3) according to one of claims 4 to 8, **characterized in that**, in the basic position of the door handle (4), the free end (27) of the actuating lever (18) is arranged at a smaller distance from the axis (17) than in the actuation position of the door handle (4).

10. Motor vehicle door handle assembly (3) according to one of claims 4 to 9, **characterized in that** the actuating lever (18) extends between the resistance lever (19) and the door handle (4) at least in the basic position of the door handle (4).

11. Motor vehicle door handle assembly (3) according to one of claims 4 to 10, **characterized in that** the axis (17) and the rotational axis (15) are arranged at a distance from one another on the handle carrier (8).

12. Motor vehicle door handle assembly (3) according to one of the preceding claims, **characterized in that** the door handle (4) comprises a sensor electronic (6) for detecting an actuation of the door handle (4) initiated by a user, wherein the sensor electronic (6) is configured to initiate an electric door opening when detecting an actuation of the door handle (4) with an actuating force (22) that is smaller than the predefined threshold force (16), and wherein the door handle (4) remains in its basic position.

13. Motor vehicle door handle assembly (3) according to one of the preceding claims, **characterized in that** the deflection device (9) is configured, at the latest upon reaching the actuation position of the door handle (4), to enable a mechanical door opening.

## Revendications

1. Dispositif de poignée de porte (3) pour véhicule automobile, comprenant un support de poignée (8), une poignée de porte (4) montée pivotante sur le support de poignée (8) entre une position de base et une position d'actionnement, un dispositif de renvoi (9) couplé en mouvement à la poignée de porte (4), qui est monté de manière rotative sur le support de poignée (8) via un axe de rotation (15), et un élément de résistance mécanique (10) qui est conçu pour repousser la poignée de porte (4) dans sa position de base, l'élément de résistance mécanique (10) étant conçu, dans la position de base de la poignée de porte (4), pour exercer sur la poignée de porte (4) une force de seuil (16) prédéfinie qui maintient la poignée de porte (4) dans sa position de base,
**caractérisé en ce que**
le dispositif de renvoi (9) et l'élément de résistance mécanique (10) forment un système de leviers (20) qui applique une force de résistance (21) s'opposant au mouvement de la poignée de porte (4) déplacée de sa position de base (4) dans le sens de sa position d'actionnement et diminuant continuellement dans le sens de la position d'actionnement, et qui est conçu de telle sorte que la force d'actionnement (29) à appliquer par un utilisateur pour déplacer la poignée de porte (4) déplacée hors de sa position de base vers la position d'actionnement par un utilisateur diminue à mesure que la poignée de porte (4) est déplacée.

2. Dispositif de poignée de porte de véhicule automobile (3) selon la revendication 1, **caractérisé en ce que** la force de résistance (21) est inférieure à la force de seuil prédéfinie (16).

3. Dispositif de poignée de porte (3) pour véhicule automobile selon la revendication 1 ou 2, **caractérisé en ce que** le système de leviers (20) est conçu avec des leviers (18, 19) dont la longueur varie en fonction de la position de la poignée de porte (4).

4. Dispositif de poignée de porte de véhicule automobile (3) selon l'une des revendications précédentes, **caractérisé en ce que** le système de leviers (20) comprend un levier d'actionnement (18) qui est formé sur le dispositif de renvoi (9) et s'étend radialement à partir de l'axe de rotation (15), et un levier de résistance (19) qui est formé sur l'élément de résistance mécanique (10), l'élément de résistance mécanique (10) étant monté de manière rotative sur le support de poignée (8) via un axe (17), et le levier d'actionnement (18) et le levier de résistance (19) pouvant se déplacer l'un par rapport à l'autre.

5. Dispositif de poignée de porte de véhicule automobile (3) selon la revendication 4, **caractérisé en ce que** l'élément de résistance mécanique (10) est conçu à la manière d'un ressort de torsion avec une première branche de ressort (23) et une deuxième branche de ressort (24), le levier de résistance (19) étant la première branche de ressort (23), et la deuxième branche de ressort (24) s'appuyant sur le support de poignée (8).

6. Dispositif de poignée de porte de véhicule automobile (3) selon la revendication 4 ou 5, **caractérisé en ce que** le levier d'actionnement (18) repose contre une surface latérale (26) du levier de résistance (19).

7. Dispositif de poignée de porte de véhicule automobile (3) selon la revendication 6, **caractérisé en ce que**, lors d'un mouvement de la poignée de porte (4) en direction de la position d'actionnement, le levier d'actionnement (18) est conçu pour se déplacer le long de la surface latérale (26) du levier de résistance (19) en direction de l'extrémité libre (28) du levier de résistance (19).

8. Dispositif de poignée de porte (3) pour véhicule automobile selon la revendication 7, **caractérisé en ce que** la poignée de porte (4) peut être déplacée au-delà de la position d'actionnement dans une position finale dans laquelle une extrémité libre (27) du levier d'actionnement (18) repose contre l'extrémité libre (28) du levier de résistance (19).

9. Dispositif de poignée de porte (3) pour véhicule automobile selon l'une des revendications 4 à 8, **caractérisé en ce que**, dans la position de base de la poignée de porte (4), l'extrémité libre (27) du levier d'actionnement (18) est disposée à une distance plus faible de l'axe (17) que dans la position d'actionnement de la poignée de porte (4).

10. Dispositif de poignée de porte (3) pour véhicule automobile selon l'une des revendications 4 à 9, **caractérisé en ce que** le levier d'actionnement (18) est disposé, au moins dans la position de base de la poignée de porte (4), entre le levier de résistance (19) et la poignée de porte (4).

11. Dispositif de poignée de porte (3) pour véhicule automobile selon l'une des revendications 4 à 10, **caractérisé en ce que** l'axe (17) et l'axe de rotation (15) sont disposés à distance l'un de l'autre sur le support de poignée (8).

12. Dispositif de poignée de porte (3) pour véhicule automobile selon l'une des revendications précédentes, **caractérisé en ce que** la poignée de porte (4) d' s comporte un système électronique de détection (6) pour détecter un actionnement de la poignée de porte (4) par un utilisateur, le système électronique de détection (6) est conçue pour déclencher l'ouverture électrique de la porte lorsqu'elle détecte une action sur la poignée de porte (4) avec une force d'actionnement (22) inférieure à la force de seuil prédéfinie (16), et la poignée de porte (4) reste dans sa position de base.

13. Dispositif de poignée de porte (3) pour véhicule automobile selon l'une des revendications précédentes, **caractérisé en ce que** le dispositif de renvoi (9) est conçu pour permettre une ouverture mécanique de la porte au plus tard lorsque la poignée de porte (4) atteint la position d'actionnement.
